# FASCICULE DE BREVET EUROPEEN

(11) **EP 0 043 315 B1**
(45) Date de publication et mention de la délivrance du brevet: **30.05.1984**
(21) Numéro de dépôt: 81401004.7
(22) Date de dépôt: 22.06.1981
(51) Int. Cl.: B22D 11/128

(54) **Rouleau tubulaire pour machine de coulée continue**
Röhrenförmige Rolle für Stranggiessanlage
Tubular roll for a continuous casting machine

(30) Priorité: 27.06.1980 FR 8014487
(43) Date de publication de la demande: 06.01.1982
(73) Titulaire: INSTITUT DE RECHERCHES DE LA SIDERURGIE FRANCAISE (IRSID) France, F-78105 Saint-Germain-en-Laye (FR)
(72) Inventeur: Michelet, Jacques, Longeville-les-Metz F-57000 Metz (FR)
(74) Mandataire: Ventavoli, Roger

## Description

La présente invention se rapporte à la coulée continue des métaux, notamment de l'acier, et concerne plus particulièrement les rouleaux destinés au soutien et au guidage du produit coulé en aval de la lingotière.

On sait que les rouleaux de ce type sont des corps cylindriques, de révolution autour d'un axe perpendiculaire à la direction de coulée et placés au contact du produit coulé par l'une de leurs génératrices. Ils sont mobiles en rotation en s'engageant par leurs extrémités dans des paliers à roulements porteurs, solidaires du bâti de la machine.

Habituellement, les rouleaux sont pleins, mais il est connu de faire usage de rouleaux tubulaires dont le volume intérieur disponible est mis à profit pour y placer des éléments fonctionnels, par exemple un système de refroidissement interne de l'enveloppe en contact avec le produit coulé (DE-A ? 1809471), ou un mécanisme de suspension élastique permettant à l'enveloppe de suivre les fluctuations transversales du produit coulé (DE-B No 1082377), ou encore un inducteur électromagnétique assurant un brassage du métal en fusion dans le puits de solidification (G B-A Nₒ 1405312).

On sait aussi qu'il peut être recherché une orientation fixe des éléments fonctionnels internes par rapport au produit coulé pendant la rotation de l'enveloppe. Dans ce cas, le rouleau comporte généralement un arbre central équipé en conséquence et s'engageant, par des tourillons d'extrémité, dans des berceaux-supports où il est maintenu bloqué en rotation par clavetage ou par tout autre moyen approprié. L'enveloppe est montée en rotation libre sur l'arbre qu'elle entoure à distance par l'intermédiaire de tout moyen adéquat, tels que des roulements à billes, permettant le désaccouplement cinématique recherché.

Cette indépendance cinématique de l'intérieur du rouleau par rapport à l'enveloppe présente un certain nombre d'avantages substantiels parmi lesquels on peut citer: l'absence de contacts électriques tournants, tels que des bagues conductrices à balais flotteurs, lorsque l'équipage interne du rouleau est un inducteur électromagnétique (GB-A No 1405312) ou, dans ce cas, la possibilité de prévoir pour ce dernier une culasse de retour du flux magnétique afin d'éviter une trop grande dispersion de l'énergie magnétique en dehors de la région de l'espace occupé par le produit coulé, ou encore l'absence de raccords hydrauliques tournants pour le passage de l'eau destinée au refroidissement de l'inducteur ou de l'enveloppe elle-même (DE-A No 1809471).

Toutefois, les dispositifs actuellement connus présentant un arbre central fixe dans une enveloppe tournante, notamment le dispositif DE-A No 1809471 décrit ci-dessus, ne sont pas dénués d'inconvénients liés en particulier à leur conception mécanique. On peut citer, entre autres, le fait qu'une partie seulement du volume intérieur du rouleau est disponible pour les organes fonctionnels, alors que l'on pourrait avoir besoin de la totalité de ce volume.

Tel est le cas par exemple lorsque, conformément à la réalisation préférée de la présente invention, un inducteur électromagnétique pour le brassage du métal liquide coulé est utilisé à l'intérieur du rouleau et agit sur toute la largeur du produit coulé, donc selon toute la largeur de l'enveloppe du rouleau (voir par exemple GB-A No 1405312 déjà cité).

Un autre inconvénient réside dans le fait que l'enveloppe est montée en rotation sur l'arbre central, de sorte que ce dernier doit supporter, en plus de son propre poids et de celui de son équipement fonctionnel, le poids de l'enveloppe elle-même auquel se rajoutent encore des efforts en flexion de l'enveloppe dus aux effets de la pression ferrostatique du métal liquide coulé.

Des rouleaux de ce type semblent donc à déconseiller en raison des problèmes de tenue mécanique par fatigue qu'ils peuvent poser, en particulier dans le cas de la coulée continue de produits à large section, comme les brames ou même les gros blooms.

La présente invention a pour but de proposer une solution technologique assurant un découplage cinématique entre l'enveloppe en rotation et l'arbre central fixe afin de permettre à la fois une grande disponibilité du volume intérieur du rouleau tout en évitant le support de l'enveloppe par l'arbre central.

A cet effet, l'invention a pour objet un rouleau tubulaire pour machine de coulée continue des métaux comprenant un arbre central stationnaire, une enveloppe cylindrique entourant l'arbre à distance et en rotation axiale au contact avec le produit coulé par l'une de ces génératrices, et deux paliers à roulements solidaires du bâti de la machine (DE-A No 1809471), rouleau caractérisé en ce que l'enveloppe présente, à ses extrémités, des fusées tubulaires engagées dans les paliers, en ce que l'arbre central comporte des parties terminales cylindriques montées avec jeu dans les fusées et dépassant la limite de celles-ci par des portées reposant sur des berceaux d'appui solidaires du bâti de la machine et en ce que des moyens sont prévus au niveau d'au moins un berceau pour assurer le blocage en rotation de l'arbre.

Conformément à une réalisation particulière, les berceaux d'appui de l'arbre sont rapportés sur les faces extrêmes des paliers, au-delà des roulements de l'enveloppe.

Selon une autre caractéristique de l'invention, les parties terminales de l'arbre central sont de structure tubulaire pour permettre le passage de l'eau de refroidissement interne du rouleau et/ou du câblage électrique lorsque l'arbre est équipé d'un inducteur électromagnétique.

Comme on l'aura sans doute déjà compris, l'idée à la base de l'invention réside dans le fait que, contrairement à la solution connue, l'arbre central statique ne constitue plus un palier interne supportant l'enveloppe en rotation, mais cette dernière, étant engagée à chacune de ses extrémités rapportées dans un palier classique fixé au bâti de la machine, se trouve par conséquent, mécaniquement et fonctionnellement, indépendante de l'arbre central.

En plus des avantages habituels, propres aux rouleaux tubulaires évoqués précédemment, l'invention présente de nombreux avantages spécifiques liés à l'autonomie mécanique de l'enveloppe par rapport à l'arbre central et à la façon dont elle réalise cette autonomie.

Ainsi, l'arbre intérieur se trouve libéré des conraintes mécaniques transmises par l'enveloppe, elle-même soumise à des déformations inévitables dues au comportement du produit coulé avec lequel elle est en contact (variations du profil géométrique du produit, gonflement des faces sous l'effet de la pression ferrostatique, surtout sensible dans le cas des produits à large section, tels que les brames, etc.). Par suite, on dispose d'une plus grande souplesse quant au choix des caractéristiques des éléments fonctionnels équipant l'arbre central, notamment dans le cas d'un inducteur électromagnétique.

Un autre avantage réside dans la possibilité, ou, du moins, la facilité avec laquelle on peut rendre le rouleau actif dans l'opération d'extraction du produit coulé. Cela peut en effet être réalisé très simplement en attelant un moteur sur une partie accessible d'une fusée entre l'enveloppe et le palier correspondant alors que, dans la technologie connue, seul l'arbre central est aisément accessible au niveau de ses tourillons. Or, par définition, l'arbre doit demeurer bloqué en rotation et ne peut par conséquent être utilisé pour l'entraînement de l'enveloppe.

L'invention sera bien comprise et d'autres aspects et avantages ressortiront plus clairement au vu de la description qui suit, donnée en référence à la figure unique annexée représentant une vue en coupe axiale d'une extrémité d'un rouleau tubulaire conforme à l'invention et équipant une machine de coulée continue de brames d'acier.

Le rouleau comprend les éléments essentiels suivants: une enveloppe cylindrique 1 au contact, par l'une de ses génératrices, avec une grande face de la brame 2 en cours de solidification, un arbre central 3 équipé ici d'un inducteur électromagnétique partiellement représenté en 4. De part et d'autre de ces deux éléments, se trouvent:
- un palier 5, pourvu de ses roulements 6 et 6', et solidaires du bâti de la machine, représenté en 7 et disposé à l'opposé de la brame 2,
- une fusée tubulaire 8 prolongeant l'enveloppe 1 et s'engageant dans le palier à roulements 5,
- une partie terminale cylindrique 9 prolongeant l'arbre central 3 en traversant avec un faible jeu l'alésage de la fusée 8, et
- un berceau 10 sur lequel repose l'arbre 3 par une portée 11 constituée par l'extrémité de la partie terminale 9 dépassant de la fusée 8.

Comme on le voit, un carter 12 est rapporté sur le berceau 10. Ce carter présente une ouverture 13 pour l'arrivée d'eau de refroidissement et contient une boîte de connexion électrique schématisée en 14, de laquelle sort un câblage en cuivre 15 reliant l'inducteur 4 après avoir formé une boucle souple 16.

On voit également que le berceau 10 est constitué d'une pièce annulaire rapportée sur la face extrême du palier 5 au-delà des roulements 6, 6', au moyen de goujons d'assemblage 17 traversant le palier. Le berceau comporte en outre deux dégagements centraux 18 et 19. Dans le dégagement 18 est placée une cale annulaire 20 pour le blocage des roulements 6, 6'. Cette cale, fixée en bout de fusée 8 par des vis 21, est donc entraînée en rotation par l'enveloppe et porte deux joints d'étanchéité: un joint 22 à quatre lèvres sur sa face tournée vers l'épaulement interne du berceau par rapport auquel elle est en rotation et un joint torique classique 23 sur la face en regard de la fusée 8. Le dégagement 19 sert de logement à une clavette 24 rapportée sur le berceau 10 par une vis 25 et qui assure le blocage en rotation de l'arbre central 3. Cette clavette se présente sous la forme d'un secteur pénétrant dans une encoche 26 usinée sur la partie terminale 9. On voit également que cette partie 9 comporte, à l'endroit du dégagement 19, une gorge annulaire 42 dans laquelle est placée une joue d'arrêt 27 qui, en s'appuyant sur le berceau 10, assure le blocage longitudinal de l'arbre 3 dans le sens gauche- droite sur la figure, le blocage en sens contraire étant, bien entendu, obtenu par la clavette 24 placée en butée dans l'encoche 26.

On va maintenant décrire brièvement les opérations de montage, ce qui permettra d'indiquer les pièces accessoires de l'assemblage qui n'ont pas encore été citées.

L'arbre 3 équipé de l'inducteur 4 étant positionné dans l'enceinte de l'enveloppe 1, on fixe sur cette dernière la fusée 8 au moyen des vis d'assemblage 28, après l'avoir fait coulisser autour de la partie terminale 9. On introduit alors l'extrémité libre de la fusée dans le palier 5 jusqu'à venir en butée sur une cale annulaire 29 préalablement placée dans le creux d'un épaulement prévu à cet effet sur le pourtour de la fusée.

On remarque que les roulements 6 et 6' du palier sont séparés par une entretoise 36. On fixe ensuite la cale annulaire ou pièce porte-joints 20 qui assure à la fois le blocage des roulements 6 et 6' à l'opposé de la cale 29 et le positionnement longitudinal de l'assemblage fusée-enveloppe.

Puis on introduit le berceau 10 en le faisant coulisser sur la portée 11 de l'arbre 3 dépassant du palier et on rapporte le berceau sur le palier 5 par vissage des goujons 17. On observe que le berceau comporte un forage 30 pour le graissage des roulements 6, 6'. On installe alors successivement la bague ou joue d'arrêt 27, la clavette 24 en introduisant cette dernière dans l'encoche 26, puis les tiges-supports 31 autour desquelles s'enroule la boucle 16. On procède ensuite à la mise en place de la plaque 32 grâce à des tétons creux 33 qui s'emmanchent sur les extrémités des tiges 31. La plaque 32 est équipée de la boîte de connexion 14 et la liaison avec le câble 16 est réalisée grâce au plot de raccordement 34. Enfin, on introduit longitudinalement le boîtier 12 que l'on fixe sur le berceau 10 par des vis d'assemblage 35 traversant une bride circulaire 43 soudée au boîtier 12. Un morceau de la bride circulaire a été enlevé, comme on le voit en haut de la figure, afin de faciliter l'accès au forage 30 pour le graissage. On complète le tout par une plaque de fermeture 37 fixée au boîtier par des vis 38 et assemblée à la plaque 32 par des vis 39. On note que des joints toriques 40 et 41 sont prévus aux extrémités du boîtier pour assurer l'étanchéité à l'eau.

Comme on l'aura aisément compris, les opérations de démontage s'effectuent chronologiquement en sens inverse de celui qui vient d'être décrit.

Il doit être signalé que l'autre extrémité du rouleau ne diffère de celle décrite ici que par l'absence de la clavette 24 et de la bague 27, cela afin de permettre la libre dilatation longitudinale de l'arbre.

Par contre, il est avantageux d'y prévoir quand même une encoche telle que 26 et une gorge telle que 42 afin de permettre la réversibilité du rouleau.

Par ailleurs, il doit être souligné que la partie apparente de la fusée 8, à savoir la portion comprise entre l'enveloppe 1 et le palier 5 peut fort bien constituer une prise possible pour l'attelage d'un moteur d'entraînement du rouleau.

Bien entendu, l'invention ne saurait se limiter à l'exemple décrit, mais peut présenter de multiples variantes ou équivalents, tant dans la forme des pièces constitutives de l'assemblage que dans leur nombre ou leur dimensionnement, mais dans la mesure toutefois où sont conservés à la fois la structure et l'agencement des éléments essentiels caractéristiques de l'invention, telle qu'explicitée dans les revendications ci-annexées.

## Revendications

1. Rouleau tubulaire pour machine de coulée continue des métaux, comprenant un arbre central stationnaire (3), une enveloppe cylindrique (2) entourant l'arbre à distance et en rotation axiale au contact avec le produit coulé par l'une de ses génératrices, et deux paliers à roulements (5) solidaires du bâti de la machine, caractérisé en ce que l'enveloppe présente à ses extrémités des fusées tubulaires (8) engagées dans les paliers, en ce que l'arbre central comporte des parties terminales cylindriques (9) montées avec jeu dans les fusées (8) et dépassant la limite de celles-ci par des portées (11) reposant sur des berceaux d'appui (10) solidaires du bâti (7) de la machine, et en ce que des moyens (24) sont prévus au niveau d'au moins un berceau pour assurer le blocage en rotation de l'arbre central.

2. Rouleau selon la revendication 1, caractérisé en ce que les berceaux d'appui sur lesquels repose l'arbre central sont des pièces (10) rapportées sur les faces extrêmes des paliers (5) au-delà des roulements (6) de l'enveloppe.

3. Rouleau selon l'une des revendications 1 ou 2, caractérisé en ce que les parties terminales (9) de l'arbre central sont de structure tubulaire.

4. Rouleau selon la revendication 1, caractérisé en ce que les moyens (24) de blocage en rotation de l'arbre sont prévus au niveau d'un seul des deux berceaux d'appui (10), l'autre extrémité de l'arbre étant laissée libre pour ne pas contrarier les effets de la dilatation.

5. Rouleau selon l'une quelconque des revendications précédentes, caractérisé en ce que l'arbre central (3) porte un inducteur électromagnétique polyphasé (4) pour le brassage du coeur encore liquide du métal coulé.

## Patentansprüche

1. Röhrenförmige Rolle für eine Giessmaschine zum kontinuierlichen Giessen von Metallen bestehend aus einer zentralen stationären Welle (3), einem zylindrischen Mantel (2), der in einem Abstand die Welle umgibt und mittels eines seiner Generatoren zusammen mit dem Giessstrang in axiale Rotation versetzt wird, und zwei mit dem Maschinengestell verbundenen Rollenlagern (5), dadurch gekennzeichnet, dass der Mantel an seinen Enden in den Rollenlagern gelagerte röhrenförmige Achsschenkel (8) aufweist, dass die zentrale Welle zylindrische, an den Achsschenkeln (8) mit Spiel befestigte und mittels Lagerflächen (11) über das Ende der Achsschenkel (8) hinausgehende, auf den Stirnseitenteilen (10) des Machinengestelles (7) ruhende Enden (9) aufweist, und dass in mindestens einem Stirnseitenteil Mittel (24) vorgesehen sind, um ein Blockieren der Rotation der zentralen Welle zu gewährleisten.

2. Rolle nach Anspruch 1, dadurch gekennzeichnet, dass die Stirnseitenteile, auf welchen die zentrale Welle ruht, Teile (10) sind, welche auf den äusseren Seiten der Rollenlager (5) oberhalb der Rollen (6) des Mantels angebracht sind.

3. Rolle nach einem der Ansprüche 1 oder 2, dadurch gekennzeichnet, dass die Enden (9) der zentralen Welle röhrenförmig ausgebildet sind.

4. Rolle nach Anspruch 1, dadurch gekennzeichnet, dass die die Rotation der Welle verhindernden Mittel (24) in einem der beiden Stirnseitenteile (10) vorgesehen sind, während das andere Ende der Welle freigelassen wird, um nicht der Wirkung der Wärmausdehnung entgegenzuwirken.

5. Rolle nach einem der vorhergehenden Ansprüche, dadurch gekennzeichnet, dass die zentrale Welle (3) einen elektromagnetischen Mehrphaseninduktor (4) zur Durchwirbelung des noch flüssigen inneren Bereiches des Giessstranges trägt.

## Claims

1. A tubular roller for continuous casting of metals comprising the stationary middle shaft (3), a cylindrical housing (2) encompassing the axially-rotating shaft at a distance and which is in contact with the metal cast through one of its generatrices, two roller-bearings (5) integral with the frame of the machine, characterized in that the housing includes at the ends two tubular members (8) fitted into the bearings, in that the middle shaft comprises two cylindrical easy-fit end portions (9) mounted in the tubular members (8) and extending at the ends of the latter in the form of the bearing surfaces (11) supported by the saddle supports (10) integral with the frame (7) of the machine and in that the means (24) are provided fot at least one saddle support for positively locking in position the middle shaft.

2. A roller as claimed in claim 1, characterized in that the saddle supports (10) which support the middle shaft consist of elements built up against the outermost support faces of the bearings (5) beyond those (6) of the housing.

3. A roller as claimed to one of claims 1 or 2, characterized in that the end portions (9) of the middle shaft have a tubular configuration:

4. A roller as claimed in claim 1, characterized in that the means (24) for positively locking in position the shaft are provided for only one of the saddle supports (10), the other end of the shaft remaining free so as not to offset the effects of expansion.

5. A roller as claimed in any of the foregoing claims, characterized in that the middle shaft (3) carries a polyphase electromagnetic inductor (4) for stirring the still molten core of the cast metal.
